# EUROPÄISCHE PATENTSCHRIFT

(11) **EP 4 467 057 B1**
(45) Veröffentlichungstag und Bekanntmachung des Hinweises auf die Patenterteilung: **10.12.2025**
(21) Anmeldenummer: 24169959.4
(22) Anmeldetag: 12.04.2024
(51) Int. Cl.: A47L 11/40

(54) **VORRICHTUNG ZUR VERWENDUNG ALS VORSATZ EINES BODENREINIGUNGSGERÄTS**
DEVICE FOR USE AS A FRONT FOR A FLOOR CLEANING DEVICE
DISPOSITIF DESTINÉ À ÊTRE UTILISÉ COMME ACCESSOIRE D'UN APPAREIL DE NETTOYAGE DE SOL

(30) Priorität: 24.05.2023 BE 202305423
(43) Veröffentlichungstag der Anmeldung: 27.11.2024
(73) Patentinhaber: Miele & Cie. KG, 33332 Gütersloh (DE)
(72) Erfinder: Kohlheb, Tibor, 30880 Laatzen (DE); Schmidt, Waldemar, 32791 Lage (DE); Graute, Hendrik, 33415 Verl (DE)

(56) Entgegenhaltungen:
- CN-A- 114 521 838
- CN-U- 215 191 319
- CN-U- 218 943 248
- JP-A- 2019 063 489
- KR-Y1- 200 336 735
- US-A- 5 645 365

## Beschreibung

Die Erfindung betrifft eine Vorrichtung nach dem Oberbegriff des Anspruchs 1.

Die Vorrichtung dient zur Verwendung als Vorsatz eines Bodenreinigungsgeräts und umfasst ein Gehäuse sowie zwei an der Unterseite des Gehäuses angeordnete gegenläufig drehbar antreibbare Reinigungseinrichtungen zur Reinigung der Bodenfläche. Die Vorrichtung umfasst mindestens eine Antriebseinrichtung zum Antrieb der Reinigungseinrichtungen, wobei jede Reinigungseinrichtung mindestens ein Aufnahmeelement sowie mindestens ein mit dem Aufnahmeelement koppelbares Wischelement aufweist. Dabei ist das Aufnahmeelement in Kraft übertragender Weise mit der Antriebseinrichtung koppelbar, sodass ein von der Antriebseinrichtung erzeugtes Drehmoment auf das Aufnahmeelement übertragbar ist.

Vorrichtungen zur Verwendung als Vorsatz eines Bodenreinigungsgeräts sind aus dem Stand der Technik bereits zahlreich bekannt. Insbesondere sind solche Vorrichtungen als Feuchtreinigungszubehör für Trockenstaubsauger bekannt, die dem Benutzer über das Anbringen der Vorrichtung an der Bodendüse bzw. den Austausch der Bodendüse eine Feuchtreinigung der Bodenfläche ermöglichen. Die bekannten Vorrichtungen weisen typischerweise zwei Wischtextilien auf, die relativ zur Verfahrrichtung gegenläufig zueinander rotieren, um einen höheren Schmutzabtrag zu erzielen. Dabei dienen die eingesetzten Wischtextilien zugleich als Schmutzaufnahme bzw. Schmutzspeicher, wobei diese nach Aufnahme einer bestimmten Schmutzmenge ausgetauscht oder ausgewaschen werden müssen. Üblicherweise sind die Wischtextilien mittels einer lösbaren Klettverbindung an der Vorrichtung befestigt, so dass das Wischtextil auf einfache Weise gelöst und wieder angebracht werden kann.

Das Anbringen des Wischtextils über eine Klettverbindung kann jedoch gewisse Nachteile aufweisen: Zum einen ist eine genaue Ausrichtung des Wischtextils bei der Anbringung desselben nicht garantiert, so dass bei Nachlässiger Anbringung Störungen auftreten können, wie zum Beispiel eine Verdeckung von Saugöffnungen, Unwuchten oder eine unvollständige Randreinigung.

Ferner muss das Wischtextil und der zugehörige Wischaufsatz für die Entnahme händisch festgehalten werden, was von dem Benutzer als unkomfortabel empfunden werden kann, da der Aufsatz in seiner Orientierung zum Boden geändert werden muss, um das Wischtextil zu erreichen. Die Tatsache, dass das Wischtextil händisch ausgetauscht und somit angefasst werden muss, kann von einzelnen Kunden als unhygienisch und unangenehm empfunden werden.

Die JP 2019 063489 A offenbart einen Vorsatz eines Bodenreinigungsgeräts, umfassend ein Gehäuse und zwei mit einer Antriebseinrichtung drehbar antreibbare, an der Unterseite des Gehäuses angeordnete Reinigungseinrichtungen, die jeweils ein Aufnahmeelement sowie ein mit dem Aufnahmeelement koppelbares Wischelement aufweisen.

Die CN 114 521 838 A beschreibt einen Wischroboter, welcher ebenfalls ein Gehäuse und zwei mit einer Antriebseinrichtung drehbar antreibbare, an der Unterseite des Gehäuses angeordnete Reinigungseinrichtungen aufweist, die jeweils ein Aufnahmeelement sowie ein mit dem Aufnahmeelement koppelbares Wischelement aufweist.

US 5 645 365 A1 offenbart eine Bodenpflegemaschine mit einer Kupplungsvorrichtung zum Verbinden einer Padhalter-Antriebsanordnung mit der Bodenpflegemaschine.

Die CN 218 943 248 U und die CN 215 191 319 U offenbaren jeweils einen Wischroboter mit einer Mob-Baugruppe, die ein drehbar antreibbares Aufnahmeelement sowie ein mit dem Aufnahmeelement koppelbares Wischelement aufweist, wobei die Mob-Baugruppe demontierbar ist.

Die KR 200 336 735 Y1 zeigt einen Staubsauger mit einem Gehäuse und einem drehbar antreibbaren, an der Unterseite des Gehäuses angeordneten Reinigungseinrichtung, die jeweils ein Aufnahmeelement sowie ein mit dem Aufnahmeelement koppelbares Wischelement aufweist.

Der vorliegenden Anmeldung liegt mithin die Aufgabe zugrunde, eine alternative Vorrichtung zur Verwendung als Vorsatz eines Bodenreinigungsgeräts zu schaffen, bei dem die vorgenannten Nachteile überwunden werden.

Die zugrunde liegende Aufgabe wird erfindungsgemäß mittels einer Vorrichtung mit den Merkmalen des Anspruchs 1 gelöst. Vorteilhafte Ausgestaltungen ergeben sich aus den Unteransprüchen.

Bei der erfindungsgemäßen Vorrichtung weist jede Reinigungseinrichtung mindestens ein erstes, dem Gehäuse zugeordnetes Verbindungselement sowie mindestens ein zweites, dem Aufnahmeelement zugeordnetes Verbindungselement auf, wobei das erste und/oder das zweite Verbindungselement lösbar miteinander verbindbar sind. Hierdurch ist die Reinigungseinrichtung lösbar an der Unterseite des Gehäuses anordnenbar.

Weiterhin ist es bevorzugt, dass das erste Verbindungselement und das zweite Verbindungselement mittels einer magnetischen Verbindung miteinander verbindbar sind. Die Ausbildung der Verbindungselemente in Form eines Magneten stellt eine vereinfachte Form der Kopplung dar, die sowohl eine Entnahme als auch ein Anbringen des Aufnahmeelements besonders vereinfacht und optimiert. Bei der Kopplung der Verbindungselemente gelangen die Verbindungselemente in eine vordefinierte Position, so dass sie eine zentrierende Funktion übernehmen. Die Verbindungselemente gelangen bei einer Annäherung zueinander über die Anziehungskräfte der Magnete "von selbst" in die vordefinierte Position, so dass eine ungenaue Position des Aufnahmeelements und die damit verbundenen Nachteile, wie Unwuchten oder verdeckte Saugöffnungen, vermieden werden. Anders ausgedrückt wird eine Falschpositionierung des Aufnahmeelements vermieden. Ein weiterer Vorteil der magnetischen Verbindungselemente ist die verbesserte Langlebigkeit gegenüber einer klassisch verwendeten Klettverbindung, die einem hohen Verschleiß infolge des wiederkehrenden "Auseinanderreißens" ausgesetzt ist. Die Entnahme des Aufnahmeelements erfolgt dann durch Überwindung der Magnetkraft.

In einer weiteren Ausführungsform ist es bevorzugt, dass das erste Verbindungselement und das zweite Verbindungselement mittels einer formschlüssigen Verbindung, insbesondere einer Schnappverbindung, miteinander verbindbar sind. Insbesondere bevorzugt ist hierbei eine Verbindung des ersten und zweiten Verbindungselementes über Clip-Elemente.

Die erfindungsgemäße Vorrichtung weiter ausgestaltend ist das Wischelement in Form eines Textils ausgebildet. Dieses eignet sich gut für die Feuchtreinigung von Bodenflächen.

Die erfindungsgemäße Vorrichtung weiter ausgestaltend, sind zwei Saugmünder vorgesehen, wobei die Reinigungseinrichtungen zwischen den beiden Saugmündern angeordnet sind. Dies hat den Vorteil, dass lose Staub- und Schmutzpartikel im Betrieb des Bodenreinigungsgeräts bereits aufgenommen werden, bevor die Wischelemente der Reinigungseinrichtungen diese aufnehmen müssen. Auf diese Weise ist gewährleistet, dass die Wischelemente lediglich den "fest sitzenden" Schmutz entfernen, der über die reine Saugfunktion nicht entfernbar ist, so dass die Wischelemente nicht unnötig schnell verschmutzen.

Gemäß einer vorteilhaften Weiterbildung der erfindungsgemäßen Vorrichtung sind zwei Saugmünder mit jeweils einem Saugkanal vorgesehen, wobei die Saugkanäle innerhalb des Gehäuses zu einem gemeinsamen Saugluftkanal zusammenlaufen. Hierdurch wird das Risiko eines verstopften Saugkanals minimiert, da jedem Saugmund jeweils ein Saugkanal zugeordnet ist. Für den Fall, dass dennoch ein Saugkanal zugesetzt ist und dessen Saugleistung herabgesetzt ist, kann die Bodenreinigung mit einem intakten Saugkanal fortgeführt werden.

Es hat sich als vorteilhaft herausgestellt, wenn jedes Aufnahmeelement einen kreisförmigen Querschnitt aufweist, da sich diese für eine rotierende Bewegung besonders gut eignen. Die rotierende Bewegung eignet sich wiederum besonders gut zur Aufnahme von festsitzendem Schmutz, da somit eine Wischbewegung erzeugt werden kann. Alternativ sind aber auch Bewegungsformen denkbar, welche lediglich eine Rotationskomponente aufweisen. Insbesondere exzentrische Bewegungsformen sind hierbei besonders geeignet.

Die erfindungsgemäße Vorrichtung sieht ein Betätigungselement vor, wobei das Betätigungselement dazu hergerichtet ist, die lösbare Verbindung zwischen den Verbindungselementen zu lösen. Das bedeutet, dass das Aufnahmeelement mit dem daran befindlichen Wischelement durch Betätigung des Betätigungselements von der Vorrichtung gelöst werden kann. Dies macht ein manuelles Lösen des Aufnahmeelements entbehrlich, was für den Benutzer als äußerst komfortabel empfunden wird. Zum einen entfällt das Erfordernis, das Bodenreinigungsgerät so zu positionieren, dass eine Entnahme des Aufnahmeelements möglich ist und zum anderen ist ein Anfassen des Aufnahmeelementes mit dem daran angeordneten Wischelement zwecks Entnahme nicht mehr erforderlich. Das Entfernen des Wischelements vom Aufnahmeelement kann dann beispielsweise komfortabel an einem Waschbecken erfolgen, wo das Wischelement ausgewaschen und die Hände des Benutzers im direkten Anschluss gewaschen werden können.

Im Hinblick auf das Betätigungselement ist es ferner besonders von Vorteil, wenn das Betätigungselement die lösbare Verbindung zwischen den Verbindungselementen mittels einer auf das zweite, dem Aufnahmeelement zugeordneten Verbindungselement einwirkbaren Druckkraft löst. Dabei kann das Betätigungselement so ausgebildet sein, dass es durch Ausüben von Druck auf das zweite Verbindungselement einen Abstand der Verbindungselemente hervorruft. Bei einem ausreichend großen Abstand der Verbindungselemente verliert die beispielsweise eine zwischen den beiden Verbindungselementen wirkende Magnetkraft an Wirkung und das Aufnahmeelement löst sich ab.

Für die Handhabung des Betätigungselements ist es gemäß einer vorteilhaften Weiterbildung der Erfindung vorgesehen, dass die Druckkraft von einer die Vorrichtung verwendenden Person bereitstellbar ist, vorzugsweise mittels einer Betätigung des Betätigungselement mit dem Fuß. Das bedeutet, dass das Bodenreinigungsgerät in seiner typischen Stellung, also mit einem am Boden befindlichen Vorsatz, verbleiben kann, um die Aufnahmeelemente mit den daran befindlichen Wischelementen zu entfernen.

Im Hinblick auf das Betätigungselement ist es besonders von Vorteil, wenn selbiges einen Schieber aufweist, mittels dem die Druckkraft auf das zweite Verbindungselement einwirkbar ist.

Die Erfindung sieht vor, dass das Betätigungselement zumindest abschnittsweise an einer Oberseite der Vorrichtung angeordnet ist, sodass das Betätigungselement von der Oberseite der Vorrichtung her betätigbar ist. Somit ist ein Umpositionieren der Vorrichtung nicht erforderlich, da das Betätigungselement in der Betriebsstellung der Vorrichtung gut zugänglich ist. Allenfalls kann es vorteilhaft sein, wenn die Vorrichtung in eine etwas gekippte Position überführt wird, um genügend Platz für das "Auswerfen" der Aufnahmeelemente bereit zu stellen. Insbesondere kann die Betätigung des Betätigungselements auch mit dem Fuß der bedienenden Person erfolgen, was als sehr bequem empfunden wird.

In einer bevorzugten Ausführungsform ist die Druckkraft zur Einwirkung auf das zweite Verbindungselement von einem Motor bereitstellbar. Hierdurch wird eine manuelle Betätigung des Betätigungselementes durch den Benutzer überflüssig, wodurch sich der Benutzungskomfort des Vorsatzes weiter erhöht. In einer bevorzugten Ausführungsform ist es hierbei denkbar, dass der Motor mittels eines Steuerelementes am Handgriff eines Bodenreinigungsgerätes aktivierbar ist.

Gemäß einer besonders vorteilhaften Weiterbildung der erfindungsgemäßen Vorrichtung ist es vorgesehen, dass der Magnet in Form eines Permanentmagneten und/oder in Form eines Elektromagneten ausgebildet ist. Ist der Magnet in Form eines Permanentmagneten ausgebildet, ist dies vorteilhaft, weil der Magnet seine Eigenschaften nicht verliert und über die gesamte Nutzungsdauer der Vorrichtung nutzbar ist. Dabei kann vorgesehen sein, dass lediglich eines der Verbindungselemente oder beide Verbindungselemente in Form eines Magneten, insbesondere eines Permanentmagneten, ausgebildet sind.

Ist der Magnet in Form eines Elektromagneten ausgebildet, kann die Aktivität des Magneten über eine Stromzufuhr gesteuert werden, was für die Betätigung des Betätigungselements vorteilhaft sein kann. Das Betätigungselement kann dann als Knopf ausgebildet sein, mittels dem eine den Elektromagneten speisende Stromzufuhr unterbrochen werden kann. Auf diese Weise ist die Aufhebung der Magnetkraft einfach durch Knopfdruck möglich.

Ferner ist es besonders von Vorteil, wenn das magnetische Material ein ferromagnetisches Material ist. Insbesondere für den Fall, dass lediglich eines der Verbindungselement in Form eines Magneten ausgebildet ist, ist es besonders vorteilhaft, wenn das andere Verbindungselement ferromagnetisches Material umfasst, sodass das die Reinigungseinrichtungen lösbar an der Unterseite des Gehäuses haltbar sind.

Schließlich ist gemäß einer besonders vorteilhaften Ausgestaltung der Erfindung vorgesehen, dass es sich bei dem Bodenreinigungsgerät um einen Staubsauger, vorzugsweise einen Handstaubsauger oder einen Saugroboter, handelt.

Ein Ausführungsbeispiel der Erfindung ist in den Zeichnungen rein schematisch dargestellt und wird nachfolgend näher beschrieben. Es zeigt:
- Figur 1: eine dreidimensionale Ansicht auf eine Unterseite einer erfindungsgemäßen Vorrichtung,
- Figur 2: eine dreidimensionale Ansicht eines Aufnahmeelements der Vorrichtung gemäß Figur 1,
- Figur 3: eine dreidimensionale Ansicht des Aufnahmeelements aus Figur 2,
- Figur 4: einen Vertikalschnitt durch die Vorrichtung gemäß Figur 1,
- Figur 5: einen weiteren Vertikalschnitt durch die Vorrichtung gemäß Figur 1,
- Figur 6: eine dreidimensionale Ansicht auf die Vorrichtung aus Figur 1 und
- Figur 7: eine weitere dreidimensionale Ansicht auf die Vorrichtung aus Figur 1.

Die Figuren 1 bis 7 zeigen ein Ausführungsbeispiel für eine erfindungsgemäße Vorrichtung 1 zur Verwendung als Vorsatz 2 eines nicht in den Figuren dargestellten Bodenreinigungsgeräts. Die Vorrichtung 1 besitzt ein Gehäuse 3, sowie ein Anschlussstück 4 zum Anschließen an ein Luftleitelement des Bodenreinigungsgeräts, das ebenfalls nicht in den Figuren dargestellt ist. Im vorliegenden Fall ist das Anschlussstück 4 rohrförmig ausgebildet, wobei auch andere Ausführungsformen denkbar sind.

Innerhalb des Gehäuses 3 verläuft ein Saugluftkanal 5, der sich an einer Unterseite 6 des Gehäuses 3 in zwei Saugluftkanäle 5 aufteilt, wobei die zwei Saugluftkanäle 5 an zwei gegenüberliegenden Seiten des Gehäuses 3 in jeweils einem Saugmund 7 münden. In der Figur 1 ist gut erkennbar, dass die beiden Saugmünder 7 entlang zwei gegenüberliegenden Längsseiten der Unterseite 6 des Gehäuses 3 verlaufen. Über die beiden Saugmünder 7 werden auf einer zu reinigenden Bodenfläche 8 befindliche Staub- und/oder Schmutzpartikel in die Saugluftkanäle 5 eingesogen und gelangen in einen nicht in den Figuren dargestellten Staubbehälter.

Ferner weist die Vorrichtung 1 an der Unterseite 6 des Gehäuses 3 zwei Reinigungseinrichtungen 9 auf, die gegenläufig antreibbar sind und zur Nass- oder Feuchtreinigung der Bodenfläche 8 dienen. Die Reinigungseinrichtungen 9 weisen jeweils ein Aufnahmeelement 10 sowie ein damit koppelbares Wischelement 11 auf. Um die Drehbewegung der Reinigungseinrichtungen 9 zu ermöglichen, weist die Vorrichtung 1 eine Antriebseinrichtung zum Antrieb auf, wobei die Aufnahmeelemente 10 jeweils in Kraft übertragender Weise mit der Antriebseinrichtung koppelbar sind, wobei im Betrieb der Vorrichtung 1 ein von der Antriebseinrichtung erzeugtes Drehmoment auf das Aufnahmeelement 10 übertragbar ist.

In der Figur 2 ist das Aufnahmeelement 10 mit dem daran angebrachten Wischelement 11 gezeigt, wohingegen in der Figur 3 Aufnahmeelement 10 und Wischelement 11 getrennt voneinander dargestellt sind. Es ist zu erkennen, dass sowohl das Aufnahmeelement 10 als auch das Wischelement 11 als runde Scheiben ausgebildet sind, wobei das Wischelement 11 im vorliegenden Fall aus einem Textil besteht. Das Aufnahmeelement 10 weist in seiner Mitte eine zentrisch ausgerichtete Nabe 13 auf, die zwecks Zusammenwirkens mit einer korrespondierend gestalteten Welle gezahnt ausgebildet ist.

In den Figuren 4 und 5 ist die erfindungsgemäße Vorrichtung 1 jeweils in einem Vertikalschnitt gezeigt, wobei nur eine der beiden identisch ausgebildeten Reinigungseinrichtungen 9 zu erkennen ist. Die Reinigungseinrichtung 9 besitzt ein erstes, dem Gehäuse 3 zugeordnetes Verbindungselement 15 in Form eines Magneten 16, sowie ein zweites, dem Aufnahmeelement 10 zugeordnetes Verbindungselement 17, ebenfalls in Form eines Magneten 18.

Das zweite Verbindungselement 17 ist innerhalb der Nabe 13 des Aufnahmeelements 10 positioniert, wobei alternativ die Nabe 13 als Magnet 18 ausgebildet sein kann, so dass die Nabe 13 zusätzlich die Aufgabe des zweiten Verbindungselements 17 übernimmt. Im vorliegenden Fall liegt der zweite Magnet 18 als separates Bauteil vor und ist innerhalb der Nabe 13 angeordnet. Das erste, dem Gehäuse 3 zugeordnete Verbindungselement 15 ist im vorliegenden Fall ringförmig ausgebildet und gehäusefest um einen Schieber 19 angeordnet, wobei der Schieber 19 als Stange ausgebildet ist, die vertikal verschiebbar gelagert ist. Der Schieber 19 ist mit einem Betätigungselement 20 verbunden, das wiederum als Fußpedal ausgebildet ist. Bei Betätigung des Betätigungselements 20 mit dem Fuß, wird der Schieber 19 linear nach unten verschoben, wobei der Schieber 19 den zweiten Magneten 18 vertikal nach unten schiebt, bis die Magnetkraft der beiden Magneten 16, 18 aufgehoben ist und das Aufnahmeelement 10 mitsamt dem Wischelement 11 herabfällt.

Insbesondere in den Figuren 4, 6 und 7 ist gut erkennbar, dass das Betätigungselement 20 an einer Oberseite der Vorrichtung 1 angeordnet ist, so dass eine die Vorrichtung 1 benutzende Person, von der in den Figuren 6 und 7 lediglich ein Fuß 22 zu erkennen ist, das Betätigungselement 20 besonders komfortabel mit dem Fuß 22 betätigen kann.

In der Figur 5 ist die Vorrichtung 1 in einem Zustand dargestellt, in dem die Magnete 16, 18 durch die Betätigung des Schiebers 19 in Abstand 23 gebracht wurden, so dass die zuvor wirkende Magnetkraft nicht mehr wirkt.

### Bezugszeichenliste

- 1: Vorrichtung
- 2: Vorsatz
- 3: Gehäuse
- 4: Anschlussstück
- 5: Saugluftkanal
- 6: Unterseite
- 7: Saugmund
- 8: Zu reinigende Bodenfläche
- 9: Reinigungseinrichtung
- 10: Aufnahmeelement
- 11: Wischelement
- 13: Nabe
- 15: Erstes Verbindungselement
- 16: Magnet
- 17: Zweites Verbindungselement
- 18: Magnet
- 19: Schieber
- 20: Betätigungselement
- 22: Fuß
- 23: Abstand

## Patentansprüche

1. Vorrichtung (1) zur Verwendung als Vorsatz (2) eines Bodenreinigungsgeräts, umfassend
- mindestens ein Gehäuse (3),
- mindestens zwei gegenläufig drehbar antreibbare und an der Unterseite (6) des Gehäuses (3) anordnenbare Reinigungseinrichtungen (9) zur Reinigung der Bodenfläche (8),
- mindestens eine Antriebseinrichtung zum Antrieb der Reinigungseinrichtungen (9),
∘ wobei jede Reinigungseinrichtung (9) mindestens ein Aufnahmeelement (10) sowie mindestens ein mit dem Aufnahmeelement (10) koppelbares Wischelement (11) aufweist,
∘ wobei das Aufnahmeelement (10) in Kraft übertragender Weise mit der Antriebseinrichtung koppelbar ist, sodass ein von der Antriebseinrichtung erzeugtes Drehmoment auf das Aufnahmeelement (10) übertragbar ist,
∘ und wobei jede Reinigungseinrichtung (9) mindestens ein erstes, dem Gehäuse (3) zugeordnetes Verbindungselement (15) sowie mindestens ein zweites, dem Aufnahmeelement (10) zugeordnetes Verbindungselement (17) aufweist, wobei das erste und das zweite Verbindungselement lösbar miteinander verbindbar sind,
**gekennzeichnet durch**
ein Betätigungselement (20), wobei das Betätigungselement (20) dazu hergerichtet ist, die lösbare Verbindung zwischen den Verbindungselementen (15, 17) zu lösen,
und wobei das Betätigungselement (20) zumindest abschnittsweise an einer Oberseite der Vorrichtung (1) angeordnet ist, sodass das Betätigungselement (20) von der Oberseite der Vorrichtung (1) her betätigbar ist.

2. Vorrichtung (1) nach Anspruch 1, **dadurch gekennzeichnet, dass** das erste Verbindungselement (15) und das zweite Verbindungselement (17) mittels einer magnetischen Verbindung miteinander verbindbar sind.

3. Vorrichtung (1) nach Anspruch 1, **dadurch gekennzeichnet, dass** das erste Verbindungselement (15) und das zweite Verbindungselement (17) mittels einer formschlüssigen Verbindung, insbesondere einer Schnappverbindung, miteinander verbindbar sind.

4. Vorrichtung (1) nach einem der vorhergehenden Ansprüche, **dadurch gekennzeichnet, dass** das Wischelement (11) in Form eines Textils ausgebildet ist.

5. Vorrichtung (1) nach einem der vorhergehenden Ansprüche, **gekennzeichnet durch** Anschlussstück (4) zum Anschließen eines Luftleitelements des Bodenreinigungsgeräts und einen durch das Gehäuse (3) verlaufenden Saugluftkanal (5) mit mindestens einem an einer Unterseite (6) des Gehäuses (3) mündenden Saugmund (7) zur Aufnahme von auf einer zu reinigenden Bodenfläche (8) befindlicher Staub- und Schmutzpartikel.

6. Vorrichtung (1) nach Anspruch 5, **gekennzeichnet durch** zwei Saugmünder (7), wobei die Reinigungseinrichtungen (9) zwischen den beiden Saugmündern (7) angeordnet sind.

7. Vorrichtung (1) nach einem der vorhergehenden Ansprüche, **dadurch gekennzeichnet, dass** jedes Aufnahmeelement (10) einen kreisförmigen Querschnitt aufweist.

8. Vorrichtung (1) nach einem der vorhergehenden Ansprüche, **dadurch gekennzeichnet, dass** das Betätigungselement (20) die lösbare Verbindung mittels einer auf das zweite Verbindungselement (17) einwirkbaren Druckkraft löst.

9. Vorrichtung (1) nach einem der vorhergehenden Ansprüche **dadurch gekennzeichnet, dass** die Druckkraft von einer die Vorrichtung (1) verwendenden Person bereitstellbar ist, vorzugsweise mittels einer Betätigung des Betätigungselement (20) mit dem Fuß (22).

10. Vorrichtung (1) nach einem der vorhergehenden Ansprüche **dadurch gekennzeichnet, dass** das Betätigungselement (20) einen Schieber (19) aufweist, mittels dem die Druckkraft auf das zweite Verbindungselement (17) einwirkbar ist.

11. Vorrichtung (1) nach Anspruch 8, **dadurch gekennzeichnet, dass** die Druckkraft von einem Motor bereitstellbar ist.

12. Vorrichtung (1) nach einem der vorhergehenden Ansprüche, **dadurch gekennzeichnet, dass** der Magnet (16, 18) in Form eines Permanentmagneten und/oder in Form eines Elektromagneten ausgebildet ist.

13. Vorrichtung (1) nach einem der vorhergehenden Ansprüche, **dadurch gekennzeichnet, dass** es sich bei dem Bodenreinigungsgerät um einen Staubsauger, vorzugsweise einen Handstaubsauger oder einen Saugroboter, handelt.

## Claims

1. Apparatus (1) for use as an attachment (2) of a floor cleaning appliance, comprising
- at least one housing (3),
- at least two cleaning devices (9) which can be rotatably driven in opposite directions and can be arranged on the underside (6) of the housing (3) for cleaning the floor surface (8),
- at least one drive device for driving the cleaning devices (9),
∘ wherein each cleaning device (9) has at least one receiving element (10) and at least one wiping element (11) which can be coupled to the receiving element (10),
∘ wherein the receiving element (10) can be coupled to the drive device in a force-transmitting manner, so that a torque generated by the drive device can be transmitted to the receiving element (10),
∘ and wherein each cleaning device (9) has at least one first connecting element (15) associated with the housing (3), and at least one second connecting element (17) associated with the receiving element (10), wherein the first and second connecting elements can be releasably connected to one another,
**characterised by**
an actuating element (20), wherein the actuating element (20) is designed to release the releasable connection between the connecting elements (15, 17),
and wherein the actuating element (20) is arranged, at least in portions, on an upper side of the apparatus (1), so that the actuating element (20) can be actuated from the upper side of the apparatus (1).

2. Apparatus (1) according to claim 1, **characterised in that** the first connecting element (15) and the second connecting element (17) can be connected to one another by means of a magnetic connection.

3. Apparatus (1) according to claim 1, **characterised in that** the first connecting element (15) and the second connecting element (17) can be connected to one another by means of form-fitting connection, in particular a snap connection.

4. Apparatus (1) according to any of the preceding claims,
**characterized in that** the wiping element (11) is in the form of a textile.

5. Apparatus (1) according to any of the preceding claims, **characterised by** an connector (4) for attaching an air guiding element of the floor cleaning appliance, and a suction air duct (5) which runs through the housing (3) and comprises at least one suction mouth (7) opening at an underside (6) of the housing (3) for collecting dust and dirt particles located on a floor surface (8) to be cleaned.

6. Apparatus (1) according to claim 5, **characterised by** two suction mouths (7), wherein the cleaning devices (9) are arranged between the two suction mouths (7).

7. Apparatus (1) according to any of the preceding claims,
**characterized in that** each receiving element (10) has a circular cross section.

8. Apparatus (1) according to any of the preceding claims,
**characterized in that** the actuating element (20) releases the releasable connection by means of a compressive force acting on the second connecting element (17).

9. Apparatus (1) according to any of the preceding claims,
**characterized in that** the compressive force can be provided by a person using the apparatus (1), preferably by actuating the actuating element (20) using their foot (22).

10. Apparatus (1) according to any of the preceding claims,
**characterized in that** the actuating element (20) has a slider (19) by means of which the compressive force can act on the second connecting element (17).

11. Apparatus (1) according to claim 8, **characterised in that** the compressive force can be provided by a motor.

12. Apparatus (1) according to any of the preceding claims,
**characterized in that** the magnet (16, 18) is in the form of a permanent magnet and/or in the form of an electromagnet.

13. Apparatus (1) according to any of the preceding claims,
**characterized in that** the floor cleaning appliance is a vacuum cleaner, preferably a handheld vacuum cleaner or a robotic vacuum cleaner.

## Revendications

1. Dispositif (1) destiné à être utilisé comme accessoire (2) d'un appareil de nettoyage de sol, comprenant
- au moins un boîtier (3),
- au moins deux équipements de nettoyage (9) pouvant être entraînés en rotation en sens inverse et pouvant être disposés sur le côté inférieur (6) du boîtier (3) pour le nettoyage de la surface de sol (8),
- au moins un équipement d'entraînement pour l'entraînement des équipements de nettoyage (9),
∘ dans lequel chaque équipement de nettoyage (9) présente au moins un élément de réception (10) ainsi qu'au moins un élément d'essuyage (11) pouvant être accouplé à l'élément de réception (10),
∘ dans lequel l'élément de réception (10) peut être accouplé à l'équipement d'entraînement de manière à transmettre une force, de sorte qu'un couple de rotation généré par l'équipement d'entraînement peut être transmis à l'élément de réception (10),
∘ et dans lequel chaque équipement de nettoyage (9) présente au moins un premier élément de liaison (15) associé au boîtier (3) ainsi qu'au moins un second élément de liaison (17) associé à l'élément de réception (10), dans lequel le premier et le second élément de liaison peuvent être reliés entre eux de manière amovible,
**caractérisé par**
un élément d'actionnement (20), dans lequel l'élément d'actionnement (20) est configuré pour libérer la liaison amovible entre les éléments de liaison (15, 17),
et dans lequel l'élément d'actionnement (20) est disposé au moins dans certaines sections sur un côté supérieur du dispositif (1), de sorte que l'élément d'actionnement (20) peut être actionné à partir du côté supérieur du dispositif (1).

2. Dispositif (1) selon la revendication 1, **caractérisé en ce que** le premier élément de liaison (15) et le second élément de liaison (17) peuvent être reliés entre eux au moyen d'une liaison magnétique.

3. Dispositif (1) selon la revendication 1, **caractérisé en ce que** le premier élément de liaison (15) et le second élément de liaison (17) peuvent être reliés entre eux au moyen d'une liaison par complémentarité de forme, en particulier d'une liaison par encliquetage.

4. Dispositif (1) selon l'une des revendications précédentes,
**caractérisé en ce que** l'élément d'essuyage (11) est réalisé sous forme de textile.

5. Dispositif (1) selon l'une des revendications précédentes, **caractérisé par** une pièce de raccordement (4) pour le raccordement d'un élément de guidage d'air de l'appareil de nettoyage de sol et un canal d'air d'aspiration (5) s'étendant à travers le boîtier (3) et comportant au moins une bouche d'aspiration (7) débouchant sur un côté inférieur (6) du boîtier (3) pour la réception de particules de poussière et de saleté se trouvant sur une surface de sol à nettoyer (8).

6. Dispositif (1) selon la revendication 5, **caractérisé par** deux bouches d'aspiration (7), dans lequel les équipements de nettoyage (9) sont disposés entre les deux bouches d'aspiration (7).

7. Dispositif (1) selon l'une des revendications précédentes,
**caractérisé en ce que** chaque élément de réception (10) présente une section transversale circulaire.

8. Dispositif (1) selon l'une des revendications précédentes,
**caractérisé en ce que** l'élément d'actionnement (20) libère la liaison amovible au moyen d'une force de compression pouvant être exercée sur le second élément de liaison (17).

9. Dispositif (1) selon l'une des revendications précédentes,
**caractérisé en ce que** la force de compression peut être fournie par une personne utilisant le dispositif (1), de préférence au moyen d'un actionnement de l'élément d'actionnement (20) avec le pied (22).

10. Dispositif (1) selon l'une des revendications précédentes,
**caractérisé en ce que** l'élément d'actionnement (20) présente un coulisseau (19) au moyen duquel la force de compression peut être exercée sur le second élément de liaison (17).

11. Dispositif (1) selon la revendication 8, **caractérisé en ce que** la force de compression peut être fournie par un moteur.

12. Dispositif (1) selon l'une des revendications précédentes,
**caractérisé en ce que** l'aimant (16, 18) est réalisé sous forme d'aimant permanent et/ou sous forme d'électroaimant.

13. Dispositif (1) selon l'une des revendications précédentes,
**caractérisé en ce que** l'appareil de nettoyage de sol est un aspirateur, de préférence un aspirateur à main ou un robot aspirateur.
